# EUROPÄISCHE PATENTSCHRIFT

(11) **EP 1 996 821 B1**
(45) Veröffentlichungstag und Bekanntmachung des Hinweises auf die Patenterteilung: **27.10.2010**
(21) Anmeldenummer: 07703386.8
(22) Anmeldetag: 10.02.2007
(51) Int. Cl.: F15B 13/04

(54) **LUDV-VENTILANORDNUNG**
LUDV (LOAD-INDEPENDENT FLOW DISTRIBUTION SYSTEM) VALVE ARRANGEMENT
AGENCEMENT DE SOUPAPE DE REGULATION LUDV

(30) Priorität: 13.03.2006 DE 102006011463; 10.05.2006 DE 102006021814; 20.09.2006 DE 102006044195; 20.10.2006 DE 102006049584
(43) Veröffentlichungstag der Anmeldung: 03.12.2008
(73) Patentinhaber: Robert Bosch GmbH, 70442 Stuttgart (DE)
(72) Erfinder: DESBOIS-RENAUDIN, Matthieu, 69003 Lyon (FR)
(86) Internationale Anmeldenummer: PCT/EP2007/001147
(87) Internationale Veröffentlichungsnummer: WO 2007/104394

(56) Entgegenhaltungen:
- EP-A1- 0 566 449
- EP-A1- 1 023 508
- DE-A1- 3 540 061
- FR-A1- 2 756 349
- US-A- 5 067 389
- US-A- 5 535 663

## Beschreibung

Die Erfindung betrifft eine LUDV-Ventilanordnung gemäß dem Oberbegriff des Patentanspruches 1 und einen Ventilblock mit einer Vielzahl derartiger LUDV-Ventilanordnungen.

Der Grundaufbau derartiger LUDV-Ventilanordnungen ist beispielsweise aus der EP 0 566 449 A1 oder EP 0 566 449 B1 bekannt. Es handelt sich dabei um eine hydraulische Steueranordnung nach den Last führenden (load-sensing) Prinzip, bei dem eine Verstellpumpe in Abhängigkeit vom höchsten Lastdruck der betätigten hydraulischen Verbraucher jeweils so eingestellt wird, dass der Zulaufdruck um eine bestimmte Druckdifferenz über dem höchsten Lastdruck liegt. Den hydraulischen Verbrauchern fließt dabei das Druckmittel über verstellbare Zumessblenden zu, die jeweils zwischen einer von der Verstellpumpe abgehenden Pumpenleitung und dem jeweiligen Verbraucher angeordnet sind. Durch jeweils den Zumessblenden nachgeschalteten Druckwaagen wird erreicht, dass bei ausreichend gelieferter Druckmittelmenge unabhängig von den Lastdrücken der hydraulischen Verbraucher eine bestimmte Druckdifferenz über die Zumessblenden besteht, so dass die einem hydraulischen Verbraucher zufließende Druckmittelmenge nur noch vom Öffnungsquerschnitt der jeweiligen Zumessblende abhängt. Wird eine Zumessblende weiter geöffnet, so muss mehr Druckmittel über sie fließen, um die bestimmte Druckdifferenz zu erzeugen. Die Verstellpumpe wird jeweils so verstellt, dass sie die benötigte Druckmittelmenge liefert. Man spricht deshalb auch von einer Bedarfsstromregelung.

Die den Zumessblenden nachgeschalteten Druckwaagen sind in Öffnungsrichtung von dem Druck nach der jeweiligen Zumessblende und in Schließrichtung von einem in einem rückwärtigen Steuerraum anstehenden Steuerdruck beaufschlagt, der üblicherweise dem höchsten Lastdruck aller hydraulischen Verbraucher entspricht. Wenn bei einer gleichzeitigen Betätigung mehrerer hydraulischer Verbraucher die Zumessblenden so weit auf gemacht werden, dass die von der bis zum Anschlag verstellten Hydropumpe gelieferte Druckmittelmenge kleiner ist als die insgesamt geforderte Druckmittelmenge, werden die den einzelnen hydraulischen Verbrauchern zufließenden Druckmittelmengen unabhängig vom jeweiligen Lastdruck der hydraulischen Verbraucher verhältnisgleich reduziert. Man spricht deshalb von einer Steuerung mit lastunabhängiger Durchflussverteilung (LUDV-Steuerung).

Um zu verhindern, dass die Last bei nicht hinreichendem Pumpendruck absackt, ist jeweils im Druckmittelströmungspfad zwischen dem Verbraucher und der diesem zugeordneten Druckwaagen ein Lasthalteventil angeordnet. Dieses ist üblicherweise mit einem Ventilkegel ausgeführt, der bei einer Rückströmung von Druckmittel vom Verbraucher in Richtung zur Zumessblende den Druckmittelströmungspfad im Wesentlichen leckagefrei absperrt, so dass der Verbraucher bei einer ungewollten Verringerung des Pumpendrucks nicht absacken kann. Nachteilig bei dieser Lösung ist es, dass ein erheblicher vorrichtungstechnischer Aufwand erforderlich ist, um das oder die Lasthalteventile in den Ventilblock zu integrieren. Des Weiteren erfordern diese Lasthalteventile eine komplexe Kanalführung und nehmen erheblichen Bauraum in Anspruch, so dass eine kompakte Ausführung der Ventilanordnung schwierig möglich ist. Ein weiterer Nachteil liegt darin, dass die Lasthalteventile einen hohen hydraulischen Widerstand aufweisen.

Um diesen Nachteil auszuräumen, wird in den Druckschriften US 5,535,663, EP 1 023 508 B1 und US 5,067,389 vorgeschlagen, die dem jeweiligen Verbraucher zugeordneten Individualdruckwaagen zweiteilig mit einem Ober- und einem Unterteil auszuführen, wobei das Unterteil als Lasthalteventil wirkt. Bei all diesen bekannten Lösungen ist die zweigeteilte Druckwaage nur mit hohem fertigungstechnischen Aufwand herstellbar. Des Weiteren ist die Kanalführung zum Abgreifen des individuellen Lastdrucks stromabwärts der Zumessblende sehr komplex ausgeführt.

Dem gegenüber liegt der Erfindung die Aufgabe zugrunde, eine LUDV-Ventilanordnung und einen mit mehreren derartiger LUDV-Ventilanordnungen ausgeführten Ventilblock zu schaffen, bei dem ein Absacken der Last mit geringem vorrichtungstechnischen Aufwand und geringem hydraulischem Widerstand verhinderbar ist.

Diese Aufgabe wird hinsichtlich der LUDV-Ventilanordnung durch die Merkmalskombination des Patentanspruches 1 und hinsichtlich des Ventilblocks durch die Merkmalskombination des Patentanspruches 19 gelöst.

Erfindungsgemäß wird ausgehend von dem nächstkommenden Stand der Technik gemäß der EP 0 566 449 B1 die Druckwaage zweiteilig mit einem Oberteil und einem Unterteil ausgebildet, wobei das Unterteil am Oberteil geführt ist. Dadurch lässt sich der die Druckwaage aufnehmende Gehäuseabschnitt wesentlich einfacher als bei den per se bekannten zweiteiligen Druckwaagen ausführen, bei denen das Ober- und das Unterteil jeweils im Gehäuse geführt sind. Das Unterteil bildet dabei einen Schliesskörper zum Lasthalten und hat eine Druckwaagensteuerkante, die den Drosselquerschnitt der Druckwaage bestimmt.

Bei einem bevorzugten Ausführungsbeispiel ist der Führungsdurchmesser zwischen dem Oberteil und dem Unterteil kleiner als der Ventilsitzdurchmesser.

Das Oberteil kann entweder direkt im Gehäuse oder innerhalb einer ins Gehäuse eingesetzten Ventilbuchse geführt sein. Dabei wird es bevorzugt, wenn der Außenführungsdurchmesser des Oberteils gleich dem oder größer als der Ventilsitzdurchmesser ist.

Das Unterteil der zweiteiligen Druckwaage wird vorzugsweise mit einem Verbindungskanal ausgeführt, der in einem vom Oberteil und vom Unterteil begrenzten Raum mündet, in dem etwa der gleiche Druck wie am Druckwaageneingang anliegt.

Die Lastmeldung ist besonders einfach, wenn das Oberteil mit einer Steuerkante ausgeführt ist, über die eine Verbindung zur LS-Leitung aufsteuerbar ist.

Diese Steuerkante kann bei einem bevorzugten Ausführungsbeispiel durch eine Querbohrung ausgeführt sein, in der eine Axialbohrung mündet, die mit dem Raum zwischen dem Oberteil und dem Unterteil verbunden ist.

Zwischen dem Ober- und dem Unterteil kann eine schwache Feder angeordnet sein, die das Unterteil in Schließrichtung, d.h. hin zum Ventilsitz beaufschlagt.

Der die Ventilkegel des die Lasthaltefunktion ermöglichenden Ventilteils kann entweder am Unterteil oder gehäuseseitig ausgebildet werden.

Bei der erstgenannten Alternative ist die ventilsitzseitige Stirnftäche des Oberteils so zurückgesetzt, dass der stromabwärts des Ventilsitzes gelegene Teil des Ventilkegels druckausgeglichen ist.

Die Regelung lässt sich weiter verbessern, wenn am Unterteil Feinsteuerkerben ausgeführt sind.

Das Unterteil kann an einem Außenumfangsabschnitt oder einem Innenumfangsabschnitt des Oberteils geführt sein.

Während des Betriebs der Druckwaage können das Oberteil und das Unterteil aneinander anliegen, dabei kann das Unterteil auf eine Innenstimfläche oder eine Außenstimfläche des Oberteils auflaufen.

Eine einem Verbraucher zugeordnete LUDV-Ventilanordnung hat vorzugsweise ein stetig verstellbares Wegeventil mit einem die Zulaufmessblende ausbildenden Geschwindigkeitsteil und einem stromabwärts der Druckwaage angeordneten Richtungsteil, über das ein Druckmittelströmungspfad von der Druckwaage zu einem Verbraucheranschluss und von einem anderen Verbraucheranschluss zu einem Tank aufsteuerbar ist.

Bei einem erfindungsgemäßen Ausführungsbeispiel ist dem zweigeteilten Druckwaagenschieber eine Dämpfungseinrichtung zugeordnet, so dass hochfrequente Druckschwankungen gedämpft werden können.

Bei einer konkreten Lösung ist diese Dämpfungseinrichtung durch eine Düsenbohrung gebildet, über die ein Rückraum des Druckwaagenschiebers mit der LS-Leitung verbunden ist. Diese Düsenbohrung ist unabhängig davon geöffnet, ob über den Druckwaagenschieber der höchste Lastdruck in die LS-Leitung gemeldet wird oder nicht.

Zur Verbesserung der Funktion der Druckwaage kann der Druckwaagenschieber mit Schiebesitz ausgeführt sein.

Der Ventilblock, beispielsweise eines mobilen Arbeitsgerätes, ist vorzugsweise in Scheibenbauweise mit mehreren derartigen LUDV-Ventilanordnungen ausgeführt.

Im Folgenden werden bevorzugte Ausführungsbeispiele der Erfindung anhand schematischer Zeichnungen näher erläutert. Es zeigen:
Figur 1 eine Schnittdarstellung einer Ventilscheibe eines LUDV-Ventilblocks;
Figur 2 eine Druckwaage für einen LUDV-Ventilblock gemäß Figur 1;
Figur 3 die Druckwaage aus Figur 2 in einer Lasthalteposition;
Figur 4 ein Ausführungsbeispiel einer Druckwaage mit Feinsteuerkerben;
Figur 5 ein Ausführungsbeispiel einer vereinfachten Druckwaage;
Figur 6 eine Druckwaage gemäß Figur 5 in einer Lasthalteposition;
Figur 7 eine Variante einer Druckwaage gemäß Ausführungsbeispiel 5;
Figur 8 ein weiteres Ausführungsbeispiel einer Druckwaage für eine LUDV-Ventilanordnung gemäß Figur 1 und
Figur 9 eine Ausführungsform mit Dämpfung.

Figur 1 zeigt einen Schnitt durch eine Ventilscheibe 1 eines Mobilsteuerblocks eines mobilen Arbeitsgerätes, beispielsweise eines Kompaktbaggers, Minibaggers, Baggerladers oder Radladers. Über die Ventilscheibe 1 kann ein Druckraum eines Verbrauchers, beispielsweise eines Hydrozylinders mit einer LS-Pumpe und ein anderer Druckraum dieses Verbrauchers mit einem Tank verbunden werden, um eine Ausfahr- oder Einfahrbewegung des Hydrozylinders zu bewirken. Gemäß der Schnittdarstellung hat die Ventilscheibe 1 ein Gehäuse 2, an dem ein Arbeitsanschluss A und ein Arbeitsanschluss B ausgebildet sind, an die der zugeordnete Verbraucher angeschlossen wird. Im Gehäuse 2 sind ein stetig verstellbares Wegeventil 4 und eine LUDV-Druckwaage 6 aufgenommen.

Das stetig verstellbare Wegeventil 4 hat in etwa den gleichen Grundaufbau, wie er in der EP 0 566 449 B1 beschrieben ist, so dass hier lediglich die zum Verständnis erforderlichen Bauelemente beschrieben werden und im übrigen auf den Stand der Technik zu LUDV-Ventilanordnungen verwiesen wird. Das Wegeventil 4 hat einen Ventilschieber 8, der axial verschiebbar in einer Ventilbohrung 10 aufgenommen ist und über eine Zentrierfederanordnung 12 in seine dargestellte Mittelposition vorgespannt ist. Beide Endabschnitte des Ventilschiebers 8 kragen aus dem Gehäuse 2 vor und tauchen jeweils in einen Steuerraum 14 bzw. 16 ein, der jeweils von an die Ventilscheibe 2 angeflanschten Ventilkappen 18, 20 begrenzt ist, wobei die Zentrierfederanordnung 12 in dem in Figur 1 linken Steuerraum 14 aufgenommen ist. Die Ventilkappen 18, 20 sind jeweils mit einem Steueranschluss y, z versehen, die jeweils an Steuerleitungen angeschlossen sind, so dass durch Anlegen einer Steuerdruckdifferenz der Ventilschieber 8 gegen die Kraft der Zentrierfederanordnung 12 aus seiner dargestellten Mittelstellung ausgelenkt werden kann.

Die Ventilbohrung 10 ist in der Darstellung gemäß Figur 1 von links nach rechts in Radialrichtung zu einem ersten Tankraum 22, einem ersten Vorlaufraum 24, einem ersten Druckwaagenablaufraum 26, einem Zulaufraum 28, einem Druckraum 30, einem zweiten Druckwaagenablaufraum 32, einem zweiten Vorlaufraum 34 und einem zweiten Tankraum 36 erweitert. Die Tankräume 22; 36 sämtlicher Ventilscheiben 1 des Ventilblocks sind mit einem Tankanschluss T verbunden. Der Vorlaufraum 24 ist über einen Arbeitskanal 38 mit dem Arbeitsanschluss A und der Vorlaufraum 34 über einen Arbeitskanal 40 mit dem Arbeitsanschluss B verbunden. Die beiden Druckwaagenablaufräume 26, 32 sind über einen Bogenkanal 42 verbunden, der an den Ausgang der Druckwaage 6 angeschlossen ist. Deren Eingang ist über einen Druckwaagenkanal 44 an den Zulaufraum 28 angeschlossen. Der Druckraum 30 ist über einen Pumpenleitung mit dem Druckanschluss der genannten LS-Pumpe verbunden. Die Ansteuerung dieser LS-Pumpe erfolgt in Abhängigkeit vom höchsten Lastdruck aller an den Ventilblock angeschlossenen Verbraucher. Dieser höchster Lastdruck wird über eine Wechselventilkaskade von den Verbrauchern abgegriffen und liegt in einem LS-Kanal 46 an. Am Ventilschieber 8 sind durch eine Vielzahl von Ringnuten ein Tankbund 48, ein dazu benachbarter Arbeitsbund 50, ein mittlerer Messblendenbund 52, ein weiterer Arbeitsbund 54 und ein weiterer Tankbund 58 ausgebildet, wobei die beiden Tankbünde 48, 56 die Endabschnitte des Ventilschiebers 8 ausbilden, in die Anker 58, 60 eingeschraubt sind, an denen beispielsweise die Zentriervorrichtung 12 abgestützt ist und die in die Steuerräume 14, 16 eintauchen.

Die genannten Bünde sind mit einer Arbeitssteuerkante 58, einer Arbeitssteuerkante 60, Messblendensteuerkanten 62, 64, einer weiteren Arbeitssteuerkante 66 bzw. einer weiteren Tanksteuerkante 68 ausgeführt, wobei die Steuerkanten 68, 64, 62 und 58 mit Feinsteuerkerben ausgeführt sind. In der dargestellten Grundposition ist die Verbindung zwischen den Arbeitsanschlüssen A, B und den Tankräumen 22, 36 sowie dem Druckraum 30 abgesperrt. Durch Verschieben des Ventilschiebers 36 nach links (Ansicht nach Figur 1) wird über die Messblendensteuerkante 62 des Ventilschiebers 8 ein Messblendenquerschnitt aufgesteuert, der den Druckmittelvolumenstrom und somit die Betätigungsgeschwindigkeit des Verbrauchers bestimmt. Das Druckmittel kann dann vom Druckraum 30 über die aufgesteuerte Zumessblende in den Zulaufraum 28 strömen und wird dann über die zweigeteilte Druckwaage 6 soweit angedrosselt, dass am Druckwaagenausgang der individuelle Lastdruck und am Druckwaageneingang ein etwa dem höchsten Lastdruck entsprechender Druck anliegt. Das Druckmittel kann dann durch den über die Arbeitssteuerkante 66 aufgesteuerten Querschnitt eines Richtungsteils vom Bogenkanal 42 in den zweiten Voriaufraum 34 und von dort über den Arbeitskanal 40 und den Anschluss B zum Druckraum des angeschlossenen Verbrauchers strömen. Das aus dem anderen Druckraum des Verbrauchers verdrängte Druckmittel strömt über den Arbeitsanschluss A, den Arbeitskanal 38, den Vorlaufraum 24 und den über die Tanksteuerkante 58 des Richtungsteils aufgesteuerten Querschnitt in den ersten Tankraum 22 und von dort über den Tankanschluss (nicht dargestellt) zum Tank ab. Die Druckmittelversorgung des an den Arbeitsanschluss A angeschlossenen Druckraums erfolgt in entsprechender Weise durch Verschieben des Ventilschiebers 8 aus seiner dargestellten Mittelstellung nach rechts.

Der Aufbau der zweiteiligen Druckwaage 6 wird anhand der weiteren Figuren detailliert erläutert.

Figur 2 zeigt ein erstes Ausführungsbeispiel einer Druckwaage 6, die bei einer Schaltung gemäß Figur 1 verwendbar ist. Diese Druckwaage 6 ist in eine im Bogenkanal 52 mündende abgestufte Druckwaagenbohrung 70 eingesetzt und hat beim dargestellten Ausführungsbeispiel eine in die Druckwaagenbohrung 70 eingeschraubte Ventilbuchse 72, die über Dichtungen zum Bogenkanal 42 und nach außen hin abgedichtet ist. Ein radial erweiterter, mit einem Einschraubgewinde versehener Kopf 74 ist in Axialrichtung versetzt zu einer Ringstirnfläche der Druckwaagenbohrung 70 ausgeführt, so dass ein Ringraum 76 gebildet ist, in den der LS-Kanal 46 einmündet. Die Ventilbuchse 72 hat eine als Sackloch ausgeführte Führungsbohrung 78, in der ein Druckwaagenschieber 80 abschnittsweise geführt ist.

Erfindungsgemäß ist dieser Druckwaagenschieber 80 zweiteilig mit einem Oberteil 82 und einem Unterteil 84 ausgeführt. Das etwa tassenförmig ausgebildete Oberteil 82 ist entlang seines Außenumfangs in der Führungsbohrung 78 geführt und liegt in der dargestellten Grundposition mit seiner Stirnfläche 86 an dem Boden der als Sackloch ausgeführten Führungsbohrung 78 an. An dieser Stirnfläche 86 sind Aussparungen 88 angeordnet, so dass der Raum zwischen der Stirnfläche 86 und dem Boden der Führungsbohrung 78 über nicht dargestellte feine Nuten am Außenumfang und eine Radialbohrung 90 mit dem LS-Kanal 46 verbunden ist. Somit ist die Stirnfläche 86 des Oberteils 82 stets mit dem im LS-Kanal 46 anliegenden höchsten Lastdruck aller angesteuerten Verbraucher beaufschlagt.

Das tassenförmige Oberteil 82 hat einen Innenraum mit einem Boden 92 und einer zylindrischen Innenumfangswand 94, entlang der ein Führungsvorsprung 96 des Unterteils 84 geführt ist. Dieses hat einen gegenüber dem Führungsvorsprung 96 radial vorspringenden, pilzförmigen Ventilkegel 98, der gegen eine Sitzkante 100 im Gehäuse 2 vorgespannt ist. Über diesen Ventilsitz ist die Verbindung vom Bogenkanal 42 zum Druckwaagenkanal 44 sperrbar, so dass kein Druckmittel von dem mit der Pumpe verbundenen Verbraucheranschluss abströmen kann. Das Unterteil 84 ist mit einer sich zum Oberteil 82 hin radial erweiterten axialen Durchgangsbohrung 102 ausgeführt, über die der Druckwaagenkanal 44 mit einem zwischen dem Unterteil 84 und dem Oberteil 82 ausgebildeten Raum 104 verbunden ist. Dieser ist in der dargestellten Grundposition (kein Verbraucher angesteuert, Pumpe nicht ausgeschwenkt) über eine Axialbohrung 106 und eine Querbohrung 108 des Oberteils 82 mit der Radialbohrung 90 verbunden. D.h. in dieser Position des Oberteils 82 wird der im Druckwaagenkanal 44 anliegende Druck stromaufwärts der Druckwaage 6 in den LS-Kanal 46 gemeldet - eine derartige Position des Oberteils wird sich dann einstellen, wenn der Lastdruck des an die Arbeitsanschlüsse A, B angeschlossenen Verbrauchers der höchste Lastdruck aller Verbraucher ist. Wie im Folgenden noch näher erläutert, wird in diesem Fall allerdings das Unterteil 84 durch den Druck im Druckwaagenkanal 44 von der Sitzkante 100 abgehoben und die Druckwaage vollständig aufgesteuert, so dass der Druck im Bogenkanal 42 gleich dem höchsten Lastdruck im Druckwaagenkanal 44 ist.

Bei dem dargestellten Ausführungsbeispiel ist zwischen dem Oberteil 82 und dem Unterteil 84 eine vergleichsweise schwache Feder 110 angeordnet, die sich einerseits am Boden 92 des Oberteils und andererseits an einer Ringstirnfläche der Durchgangsbohrung 102 des Unterteils 84 abstützt und somit dieses in seine Schließstellung vorspannt. Die Ringstirnfläche 112 ist angefast, so dass sie nicht vollflächig auf die Rückseite des vom Ventilsitz 100 abhebenden Ventilkegels 93 aufliegen kann. Bei dem dargestellten Ausführungsbeispiel ist der Ventilsitzdurchmesser V gleich dem Außendurchmesser D des Oberteils 82, d.h. demjenigen Durchmesser, mit dem das Oberteil 82 in der Ventilbuchse 72 geführt ist. Des Weiteren ist der Außendurchmesser d des Führungsvorsprungs 96 des Unterteils 84 kleiner als der Ventilsitzdurchmesser V. Dieses Teilmerkmal ist auch bei allen anderen in der Folge beschriebenen Ausführungsbeispielen erfüllt.

Falls einige der an den Mobilsteuerblock angeschlossenen Verbraucher mit Druckmittel versorgt werden, liegt im LS-Kanal 46 der höchste Lastdruck an, so dass das Oberteil 82 gegen die Kraft der vergleichsweise schwachen Feder und gegen den Druck im Raum 104 aus der dargestellten Position nach unten in die in Figur 3 dargestellte Anlageposition ans Unterteil verschoben ist. Die Radialbohrung 90 wird dabei von einer durch die Querbohrung 108 ausgebildete Steuerkante 109 des Oberteils 82 zugesteuert und die Stirnfläche 86 über die Radialbohrung 90 mit dem Druck in LS-Kanal 46 beaufschlagt. Die geringfügige Leckage von der Querbohrung 108 in den von der Stirnfläche 86 begrenzten rückwärtigen Steuerraum 113 (siehe Figur 3) ist vernachlässigbar.

Die in Figur 3 gezeigte Position stellt sich beispielsweise dann ein, wenn der zugeordnete Verbraucher nicht mit Druckmittel versorgt ist oder - wie eingangs beschrieben - der Druck im Druckwaagenkanal 44 unter den individuellen Lastdruck im Bogenkanal 42 absinkt. Bei angesteuertem Verbraucher, d.h. bei Verschieben des Ventilschiebers 8 des Wegeventils 4 aus seiner in Figur 1 dargestellten Grundposition, wirkt ein dem höchsten Lastdruck entsprechender oder etwas höherer Druck im Druckwaagenkanal 44, so dass der Ventilkegel 98 mit seiner dem Ventilsitzdurchmesser V entsprechenden Fläche in Öffnungsrichtung beaufschlagt ist. Die jenseits der Sitzkante 100 angeordneten Flächenbereiche des Ventilkegels 98 sind durch die Anfasung 112 druckausgeglichen. Die Stirnfläche 86 hat den Durchmesser D, der beim dargestellten Ausführungsbeispiel gleich dem Ventilsitzdurchmesser V ist. Durch den etwas grösseren in Öffnungsrichtung wirkenden Druck im Druckwaagenkanal 44 wird der Ventilkegel 98 von der Sitzkante 100 abgehoben, wobei das Oberteil 82 etwa in seiner dargestellten Anlageposition am Unterteil 84 bleibt, solange die Druckdifferenz zwischen Druck im Druckwaagenkanal 44 und dem höchsten Lastdruck 46 größer als die Kraft der Feder 110 ist.

Beim Absinken des Drucks im Druckwaagenkanal 44 wird die Lasthaltefunktion wirksam, wobei der Ventilkegel 98 durch die Kraft der Feder 110 in seine Schließposition gegen die Sitzkante 100 bewegt wird, so dass eine Rückströmung vom Bogenkanal 42 zum Druckwaagenkanal 44 verhindert wird.

In dem Fall, an dem zugeordneten Verbraucher der höchste Lastdruck anliegt, ist die Druckwaage vollständig aufgesteuert und der Druck im Bogenkanal entspricht dem höchsten Lastdruck. Das Oberteil 82 und das Unterteil 84 werden gemeinsam gegen den Druck im LS-Kanal 46 nach oben verschoben bis die Steuerkante 109 die Verbindung zur Radialbohrung 90 aufsteuert, so dass der dem höchsten Lastdruck entsprechende Druck im Druckwaagenkanal 44 über die Durchgangsbohrung 102, die Axialbohrung 106, die Querbohrung 108 und die Radialbohrung 90 in den LS-Kanal 46 gemeldet wird. Dabei liegen das Unterteil 84 und das Oberteil 82 nicht exakt aneinander, sondern sind um einen der Federkraft entsprechenden Bereich 110 zueinander beabstandet.

In den Regelpositionen der Druckwaage 6 ist deren Drosselquerschnitt durch den Ringspalt zwischen Sitzkante 100 und dem Außenumfang des Ventilkegels bestimmt. Um das Regelverhalten zu verbessern, können gemäß Figur 4 Feinsteuerkerben 114 ausgebildet werden. Bei diesem Ausführungsbeispiel ist der Ventilkegel 98 mit im Vergleich zum Ausführungsbeispiel gemäß Figur 2 geringerer Axiallänge ausgebildet. Im Anschluss an den Ventilkegel 98 ist ein Schiebervorsprung 116 ausgebildet, der mit den Feinsteuerkerben 114 versehen ist. Dieser Schiebervorsprung 116 liegt mit seinem Außenumfang gleitend an einer Sitzschieberfläche 118 des Gehäuses 2 an. Auch bei diesem Ausführungsbeispiel ist der Ventilsitzdurchmesser V gleich dem Außendurchmesser D des Oberteils 82 und damit des Durchmessers der Führungsbohrung 78. Das Unterteil 84 ist bei diesem Ausführungsbeispiel demnach als Ventilschieber ausgeführt. Im Übrigen entspricht dieses Ausführungsbeispiel dem vorbeschriebenen gemäß den Figuren 2 und 3, so dass weitere Erläuterungen entbehrlich sind.

Figur 5 zeigt eine vereinfachte Variante, bei der auf die Ventilbuchse 72 verzichtet wird. Bei dieser Variante ist das Oberteil 82 direkt in der Druckwaagenbohrung 70 geführt, die von einer Verschlussschraube 120 verschlossen ist, deren Geometrie etwa derjenigen des Kopfs 74 der Ventilbuchse entspricht, so dass wiederum ein Ringraum 76 ausgebildet wird. Bei diesem Ausführungsbeispiel ist der geführte Außendurchmesser D des Oberteils 82 etwas größer als der Ventilsitzdurchmesser V ausgeführt, um den Einbau des Unterteils mit dem Ventilkegel 98 zu ermöglichen.

Wie Figur 6 entnehmbar ist, liegt bei diesem Ausführungsbeispiel das Oberteil 82 in seiner Anschlagposition nicht auf der Rückseite des pilzförmigen Ventilkegels 98 auf, sondern eine ringförmige Stirnfläche 121 des Führungsvorsprungs 96 läuft auf den Boden 92
der Sacklochbohrung des Oberteils 82 auf, so dass die Ringstirnfläche 112 zur Rückseite des Ventilkegels 98 beabstandet ist. Im Übrigen entspricht die Funktion und der Aufbau des Ausführungsbeispiels gemäß Figur 6 demjenigen aus Figur 2, so dass weitere Erläuterungen entbehrlich sind.

In Figur 7 ist eine Variante des in den Figuren 5 und 6 dargestellten Ausführungsbeispiels gezeigt, wobei der Ventilkegel 98 am Gehäuse 2 und die Sitzkante 100 in kinematischer Umkehr am Unterteil 84 ausgebildet ist, wobei der Ventilsitzdurchmesser V bei diesem Ausführungsbeispiel gleich dem geführten Außendurchmesser D des Oberteils 82 ist, so dass die Kräfteverhältnisse in etwa die gleichen wie beim Ausführungsbeispiel gemäß Figur 2 sind, während bei dem Ausführungsbeispiel gemäß den Figuren 5 und 6 aufgrund des mit Bezug zu V größeren Durchmessers D die in Schließrichtung wirkenden Kräfte vergrößert sind, so dass bei diesem Ausführungsbeispiel die Differenz zwischen dem Druck im Druckwaagenkanal 44 und im LS-Kanal 46 größer als bei den sonstigen Ausführungsbeispielen sein muss.

Bei den vorbeschriebenen Ausführungsbeispielen ist das Unterteil 84 stets innerhalb des Oberteils 82 geführt. Figur 8 zeigt ein Ausführungsbeispiel, bei dem das Unterteil 84 mit seinem Führungsvorsprung 96 auf dem Außenumfang eines Führungsbunds 122 des Oberteils 82 geführt ist, der gegenüber einem direkt in der Druckwaagenbohrung 70 geführten Führungsteil 124 radial zurückgesetzt ist. Der Führungsvorsprung 96 läuft bei diesem Ausführungsbeispiel mit seiner oben liegenden ringförmigen Stirnfläche 121 auf die Radialschulter zwischen dem Führungsbund 122 und dem Führungsteil 124 auf. Auch bei diesem Ausführungsbeispiel ist die Sitzkante 100 am Unterteil 84 und der Kegel 98 gehäuseseitig ausgeführt. Des Weiteren entspricht der Ventilsitzdurchmesser V dem Führungsdurchmesser des Oberteils 82, d.h. dem Außendurchmesser D des Führungsteils 124 bzw. dem Durchmesser der Druckwaagenbohrung 70. Die Querbohrung 108 verläuft bei diesem Ausführungsbeispiel senkrecht zur Zeichenebene, so dass entsprechend auch der LS-Kanal nicht sichtbar ist. Der Aufbau entspricht jedoch im Übrigen im Wesentlichen den vorbeschriebenen Ausführungsbeispielen, insbesondere dem Ausführungsbeispiel gemäß Figur 7.

Die Führungen für Ober- und Unterteile 82, 84 sind jeweils dicht ausgeführt.

Figur 9 zeigt ein Ausführungsbeispiel einer gedämpften Druckwaage. Der Grundaufbau dieses Ausführungsbeispiels entspricht weitgehend demjenigen aus den Figuren 2 und 4, so dass unter Verweis auf die diesbezüglichen Ausführungen im Folgenden nur die wesentlichen Unterschiede erläutert werden.

Auch das Ausführungsbeispiel einer LUDV-Druckwaage 6 gemäß Figur 9 hat eine Ventilbuchse 72, entlang deren Führungsbohrung 78 das Oberteil 82 des Druckwaagenschiebers 80 axial verschiebbar geführt ist. Das Unterteil 84 taucht mit seinem Führungsvorsprung 96 in das tassenförmige Oberteil 82 ein und trägt an seinem in Figur 9 unten liegenden Endabschnitt einen Ventilkörper, der, wie das Ausführungsbeispiel gemäß Figur 4 mit Schiebesitz ausgeführt ist. Demzufolge hat der Schließkörper, ähnlich wie bei den zuvor beschriebenen Ausführungsbeispielen einen Ventilkegel 98, an den sich in Axialrichtung zum Druckwaagenkanal 44 hin ein Schiebervorsprung 116 anschließt. Der Ventilkegel 98 wirkt mit einem Sitz 128 zusammen, während der Außenumfang des Schieberabschnitts 126 entlang einer Sitzschieberfläche des Druckwaagenkanals 44 geführt ist, so dass durch eine über eine Anschrägung gebildete Steuerkante 132 der Öffnungsquerschnitt der Druckwaage bestimmt ist. Die Steuerkante 132 kann wie das Ausführungsbeispiel gemäß Figur 4 mit Steuerkerben ausgeführt sein, die den Anfangsöffnungsquerschnitt der Druckwaage bestimmen. Im Schiebervorsprung 116 münden eine oder mehrere Diagonalbohrungen 134, die über eine Mittelbohrung 136 mit dem Raum 104 zwischen dem Oberteil 82 und dem Unterteil 84.

In einem den Führungsvorsprung 96 umgreifenden Ringmantel 138 des Oberteils 82 sind Durchbrüche 140 vorgesehen, die in einer Ringnut 142 münden. Diese kann zum Melden des höchsten Lastdrucks in den LS-Kanal 46 mit der in der Ventilbuchse 72 ausgebildeten Radialbohrung 90 in Überdeckung gebracht werden. In der Darstellung gemäß Figur 9 ist diese direkte Verbindung zwischen dem Raum 104 und dem LS-Kanal 46 gerade nicht oder mit einem minimalen Öffnungsquerschnitt aufgesteuert.

Zwischen der rückwärtigen Stirnfläche 86 und einer Innenstimfläche 144 der Führungsbohrung 78 ist ein Rückraum 146 begrenzt, der über eine Düsenbohrung 148 mit dem LS-Kanal 46 verbunden ist. Diese Verbindung ist unabhängig von der Axialposition des Oberteils 82 stets geöffnet.

In der Darstellung gemäß Figur 9 ist die Druckwaage 6 in einer Regelposition dargestellt, in der über die Steuerkante 132 ein Drosselquerschnitt aufgesteuert ist, während rückseitig der LS-Druck wirkt und der Druckwaagenschieber 80 in Öffnungsrichtung vom Druck im Druckwaagenkanal 44 beaufschlagt ist. Im Innenraum 104 wirkt über die Bohrungen 134, 136 der Druck im Bogenkanal 42, der auch auf die Rückseite des Ventilkegels 98 wirkt und das Oberteil 82 in Öffnungsrichtung beaufschlagt.

Um sowohl die Düsenbohrung 148 und die dazu im Axialabstand angeordnete Radialbohrung 90 mit dem LS-Kanal 46 verbinden zu können, ist dieser nach unten, hin zur Radialbohrung 90 mit einer Verbindungskammer 150 ausgeführt.

Die Dämpfung des Druckwaagenschiebers 80 in seinen Regelpositionen erfolgt dadurch, dass bei einer Axialverschiebung des Oberteils 82 Druckmittel aus dem Rückraum 146 über die Düsenbohrung 148 zum LS-Kanal verdrängt oder aus diesem nachströmen muss.

Auch bei diesem Ausführungsbeispiel ist der Ventilsitzdurchmesser V gleich dem Aussendurchmesser D des Oberteils und der Durchmesser d des Führungsvorsprungs 96 kleiner als V und D ausgeführt.

Hinsichtlich der Funktion der in Figur 9 dargestellten Druckwaage 6 kann auf die vorbeschriebenen Ausführungsbeispiele verwiesen werden.

Offenbart sind eine LUDV-Ventilanordnung und ein Ventilblock mit einer Vielzahl derartiger LUDV-Ventilanordnungen mit zweiteiliger Druckwaage. Ein Unterteil eines Druckwaagenschiebers ist dabei an einem Oberteil geführt, wobei das Unterteil mit einem gehäusefesten Abschnitt der Ventilanordnung einen Ventilsitz einer Lasthalteeinrichtung ausbildet.

## Patentansprüche

1. LUDV-Ventilanordnung mit einer Druckwaage (6), deren Druckwaagenschieber (80) in Öffnungsrichtung von einem Druck stromabwärts einer Zumessblende und in Schließrichtung von einem vorzugsweise dem höchsten Lastdruck mehrerer Verbraucher entsprechenden Steuerdruck beaufschlagt ist, wobei ein Lastdruck stromabwärts der Zumessblende über die Druckwaage (6) in eine LS-Leitung (46) meldbar ist, und mit einer Lasthalteeinrichtung, die in eine Schließstellung bringbar ist, in der ein Druckmittelströmungspfad von einem Verbraucher zu der Zumessblende abgesperrt ist, **dadurch gekennzeichnet, dass** der Druckwaagenschieber (80) geteilt mit einem Oberteil (82) und einem Unterteil (84) ausgeführt ist, wobei letzteres am Oberteil (82) geführt ist, mit einer Druckwaagensteuerkante den Druckwaagendrosselquerschnitt bestimmt und einen Schließköper (98) der Lasthalteeinrichtung ausbildet.

2. Ventilanordnung nach Patentanspruch 1, wobei der Führungsdurchmesser (d) zwischen dem Oberteil (82) und dem Unterteil (84) kleiner als der Ventilsitzdurchmesser (V) ist.

3. Ventilanordnung nach Patentanspruch 1 oder 2, wobei der Außenführungsdurchmesser (D) des Oberteils (82) gleich oder größer als der Ventilsitzdurchmesser (V) ist.

4. Ventilanordnung nach einem der vorhergehenden Patentansprüche, wobei das Unterteil (84) mit einem Verbindungskanal (102) ausgeführt ist, der in einem vom Oberteil (82) und vom Unterteil (84) begrenzten Raum mündet.

5. Ventilanordnung nach einem der vorhergehenden Patentansprüche, wobei das Oberteil (82) eine Steuerkante (109) hat, über die eine Verbindung zur LS-Leitung (46) aufsteuerbar ist.

6. Ventilanordnung nach Patentanspruch 4 und 5, wobei die Steuerkante (109) durch eine Querbohrung (108) des Oberteils (82) gebildet ist, in der eine hydraulisch mit dem Raum (104) verbundene Axialbohrung (106) mündet.

7. Ventilanordnung nach einem der vorhergehenden Patentansprüche, wobei zwischen Ober- und Unterteil (82, 84) eine Feder (110) angeordnet ist, die das Unterteil (84) in Schließrichtung beaufschlagt.

8. Ventilanordnung nach einem der vorhergehenden Patentansprüche, wobei das Oberteil (82) in einer Ventilbuchse (72) oder in einem Abschnitt eines Gehäuses (2) geführt ist.

9. Ventilanordnung nach einem der vorhergehenden Patentansprüche, wobei ein Ventilkegel (98) am Unterteil (82) oder gehäuseseitig ausgebildet ist.

10. Ventilanordnung nach Patentanspruch 9, erste Alternative, wobei die ventilsitzseitige Ringstirnfläche (112) des Oberteils (82) derart zurückgesetzt ist, dass der stromabwärts des Ventilsitzes (98, 100) gelegene Teil des Ventilkegels (98) druckausgeglichen ist.

11. Ventilanordnung nach Patentanspruch 9 oder 10, wobei im Bereich des Ventilkegels (98) Feinsteuerkerben (114) ausgeführt sind.

12. Ventilanordnung nach einem der vorhergehenden Patentansprüche, wobei das Unterteil (84) an einem Außenumfangsabschnitt (122) oder einem Innenumfangsabschnitt (94) des Oberteils (82) geführt ist.

13. Ventilanordnung nach einem der vorhergehenden Patentansprüche, wobei das Unterteil (84) in einer Anschlagposition auf einen Boden (92) oder eine AußenStimfläche (112) des Oberteils (82) aufläuft.

14. Ventilanordnung nach einem der vorhergehenden Patentansprüche, mit einem stetig verstellbaren Wegeventil (4), mit einem die Zumessblende ausbildenden Geschwindigkeitsteil und einem stromabwärts der Druckwaage (6) angeordneten Richtungsteil, über das ein Druckmittelströmungspfad von der Druckwaage (6) zu einem Verbraucheranschluss (A, B) und von einem anderen Verbraucheranschluss (B, A) zu einem Tank aufsteuerbar ist.

15. Ventilanordnung nach einem der vorhergehenden Patentansprüche, mit einer Dämpfungseinrichtung (148) zur Dämpfung der Bewegung des Druckwaagenschiebers (80; 82, 84).

16. Ventilanordnung nach Patentanspruch 15, wobei die Dämpfungseinrichtung eine Düsenbohrung (148) ist, über die ein von einer rückseitigen Stirnfläche (86) des Oberteils (82) begrenzter Rückraum (146) mit der LS-Leitung (46) verbunden ist.

17. Ventilanordnung nach Patentanspruch 16, wobei die Düsenbohrung (148) stets zum Rückraum (146) hin geöffnet ist.

18. Ventilanordnung nach einem der vorhergehenden Patentansprüche, wobei der Schließkegel (98) mit Schiebesitz ausgeführt ist.

19. Ventilblock mit mehreren Ventilanordnungen gemäß einem der vorhergehenden Patentansprüche.

## Claims

1. LUDV valve arrangement with a pressure balance (6), of which the pressure-balance slide (80) can be acted upon in the opening direction by a pressure downstream of a metering diaphragm and in the closing direction by a control pressure preferably corresponding to the highest load pressure of a plurality of consumers, a load pressure being communicatable downstream of the metering diaphragm, by the pressure balance (6), to an LS line (46), and with a load-holding device which can be brought into a closing position in which a pressure-medium flow path from a consumer to the metering diaphragm is shut off, **characterized in that** the pressure-balance slide (80) is designed to be split, with an upper part (82) and a lower part (84), the latter being guided on the upper part (82), determining the pressure-balance throttle cross section by means of a pressure-balance control edge, and forming a closing body (98) of the load-holding device.

2. Valve arrangement according to patent Claim 1, the guide diameter (d) between the upper part (82) and the lower part (84) being smaller than the valve-seat diameter (V).

3. Valve arrangement according to patent Claim 1 or 2, the outside guide diameter (D) of the upper part (82) being identical to or larger than the valve-seat diameter (V).

4. Valve arrangement according to one of the preceding patent claims, the lower part (84) being designed with a connecting duct (102) which issues in a space delimited by the upper part (82) and by the lower part (84).

5. Valve arrangement according to one of the preceding patent claims, the upper part (82) having a control edge (109), via which a connection to the LS line (46) can be opened.

6. Valve arrangement according to patent Claims 4 and 5, the control edge (109) being formed by a transverse bore (108) of the upper part (82), in which transverse bore an axial bore (106) connected hydraulically to the space (104) issues.

7. Valve arrangement according to one of the preceding patent claims, a spring (110) which acts upon the lower part (84) in the closing direction being arranged between the upper and the lower part (82, 84).

8. Valve arrangement according to one of the preceding patent claims, the upper part (82) being guided in a valve bush (72) or in a portion of a housing (2).

9. Valve arrangement according to one of the preceding patent claims, a valve cone (98) being formed on the lower part (82) or on the housing side.

10. Valve arrangement according to patent Claim 9, first alternative, the valve-seat-side annular end face (112) of the upper part (82) being set back in such a way that that part of the valve cone (98) which lies downstream of the valve seat (98, 100) is pressure-compensated.

11. Valve arrangement according to patent Claim 9 or 10, fine control notches (114) being formed in the region of the valve cone (98).

12. Valve arrangement according to one of the preceding patent claims, the lower part (84) being guided on an outer circumferential portion (122) or an inner circumferential portion (94) of the upper part (82).

13. Valve arrangement according to one of the preceding patent claims, the lower part (84), in an abutment position, running onto a bottom (92) or an outer end face (112) of the upper part (82).

14. Valve arrangement according to one of the preceding patent claims, with a continuously adjustable directional valve (4), with a velocity part forming the metering diaphragm and with a directional part which is arranged downstream of the pressure balance (6) and via which a pressure-medium flow path from the pressure balance (6) to one consumer connection (A, B) and from another consumer connection (B, A) to a tank can be opened.

15. Valve arrangement according to one of the preceding patent claims, with a damping device (148) for damping the movement of the pressure-balance slide (80; 82, 84).

16. Valve arrangement according to patent Claim 15, the damping device being a nozzle bore (148), via which a back space (146) delimited by a rear-side end face (86) of the upper part (82) is connected to the LS line (46).

17. Valve arrangement according to patent Claim 16, the nozzle bore (148) always being open towards the back space (146).

18. Valve arrangement according to one of the preceding patent claims, the closing cone (98) being designed with a sliding seat.

19. Valve block with a plurality of valve arrangements according to one of the preceding patent claims.

## Revendications

1. Agencement de soupape LUDV comprenant une balance de pression (6), dont le coulisseau de balance de pression (80) est sollicité dans la direction d'ouverture par une pression en aval d'un diaphragme de dosage et dans la direction de fermeture par une pression de commande correspondant de préférence à la pression de charge maximale de plusieurs consommateurs, une pression de charge en aval du diaphragme de dosage pouvant être communiquée par le biais de la balance de pression (6) dans une conduite LS (46), et comprenant un dispositif de maintien de charge qui peut être amené dans une position de fermeture dans laquelle un chemin d'écoulement de fluide sous pression du consommateur au diaphragme de dosage est bloqué, **caractérisé en ce que** le coulisseau de balance de pression (80) est réalisé sous forme divisée avec une partie supérieure (82) et une partie inférieure (84), cette dernière étant guidée contre la partie supérieure (82), définissant avec une arête de commande de la bande de pression la section transversale d'étranglement de la balance de pression, et constituant un corps de fermeture (98) du dispositif de maintien de charge.

2. Agencement de soupape selon la revendication 1, dans lequel le diamètre de guidage (d) entre la partie supérieure (82) et la partie inférieure (84) est inférieur au diamètre du siège de soupape (V).

3. Agencement de soupape selon la revendication 1 ou 2, dans lequel le diamètre de guidage extérieur (D) de la partie supérieure (82) est supérieur ou égal au diamètre du siège de soupape (V).

4. Agencement de soupape selon l'une quelconque des revendications précédentes, dans lequel la partie inférieure (84) est réalisée avec un canal de connexion (102) qui débouche dans un espace limité par la partie supérieure (82) et par la partie inférieure (84).

5. Agencement de soupape selon l'une quelconque des revendications précédentes, dans lequel la partie supérieure (82) a une arête de commande (109), par le biais de laquelle une connexion à la conduite LS (46) peut être commandée pour s'ouvrir.

6. Agencement de soupape selon les revendications 4 et 5, dans lequel l'arête de commande (109) est formée par un alésage traversant (108) de la partie supérieure (82), dans lequel débouche un alésage axial (106) connecté hydrauliquement à l'espace (104).

7. Agencement de soupape selon l'une quelconque des revendications précédentes, dans lequel un ressort (110) est disposé entre la partie supérieure et la partie inférieure (82, 84), lequel sollicite la partie inférieure (84) dans le sens de la fermeture.

8. Agencement de soupape selon l'une quelconque des revendications précédentes, dans lequel la partie supérieure (82) est guidée dans une douille de soupape (72) ou dans une portion d'un boîtier (2).

9. Agencement de soupape selon l'une quelconque des revendications précédentes, dans lequel un cône de soupape (98) est réalisé sur la partie inférieure (82) ou du côté du boîtier.

10. Agencement de soupape selon la revendication 9, première variante, dans lequel la surface frontale annulaire (112) côté siège de soupape de la partie supérieure (82) est en retrait de telle sorte que la partie du cône de soupape (98) placée en aval du siège de soupape (98, 100) soit équilibrée en pression.

11. Agencement de soupape selon la revendication 9 ou 10, dans lequel des entailles de commande de précision (114) sont réalisées dans la région du cône de soupape (98).

12. Agencement de soupape selon l'une quelconque des revendications précédentes, dans lequel la partie inférieure (84) est guidée sur une portion périphérique extérieure (122) ou une portion périphérique intérieure (94) de la partie supérieure (82).

13. Agencement de soupape selon l'une quelconque des revendications précédentes, dans lequel la partie inférieure (84) se termine dans une position de butée sur un fond (92) ou une surface frontale extérieure (112) de la partie supérieure (82).

14. Agencement de soupape selon l'une quelconque des revendications précédentes, comprenant une soupape de distribution à réglage continu (4), comprenant une partie de vitesse constituant le diaphragme de dosage et une partie de direction disposée en aval de la balance de pression (6), par le biais de laquelle un chemin d'écoulement de fluide sous pression depuis la balance de pression (6) jusqu'à un raccord de consommateur (A, B) et depuis un autre raccord de consommateur (B, A) à un réservoir peut être commandé pour s'ouvrir.

15. Agencement de soupape selon l'une quelconque des revendications précédentes, comprenant un dispositif d'amortissement (148) pour l'amortissement du déplacement du coulisseau de balance de pression (80 ; 82, 84).

16. Agencement de soupape selon la revendication 15, dans lequel le dispositif d'amortissement est un alésage de buse (148) par le biais duquel un espace de retour (146) limité par une surface frontale arrière (86) de la partie supérieure (82) est connecté à la conduite LS (46).

17. Agencement de soupape selon la revendication 16, dans lequel l'alésage de buse (148) est toujours ouvert vers l'espace arrière (146).

18. Agencement de soupape selon l'une quelconque des revendications précédentes, dans lequel le cône de fermeture (98) est réalisé avec un siège coulissant.

19. Bloc soupape comprenant plusieurs agencements de soupapes selon l'une quelconque des revendications précédentes.
